# EUROPÄISCHE PATENTSCHRIFT

(11) **EP 1 936 098 B1**
(45) Veröffentlichungstag und Bekanntmachung des Hinweises auf die Patenterteilung: **22.05.2013**
(21) Anmeldenummer: 07123528.7
(22) Anmeldetag: 19.12.2007
(51) Int. Cl.: E06B 7/22, E06B 3/90, E06B 3/42, E06B 3/88

(54) **Automatische Türanlage**
Automatic door system
Installation de porte automatique

(30) Priorität: 22.12.2006 DE 102006062332
(43) Veröffentlichungstag der Anmeldung: 25.06.2008
(73) Patentinhaber: GEZE GmbH, 71229 Leonberg (DE)
(72) Erfinder: Habicht, Olaf, 8413, Neftenbach (CH); Gottschalk, Klaus, 71229, Leonberg (DE)

(56) Entgegenhaltungen:
- EP-A2- 1 087 091
- EP-B1- 0 003 468
- DE-A1- 2 644 608

## Beschreibung

Die Erfindung betrifft eine automatische Türanlage nach dem Oberbegriff des Patentanspruchs 1.

Aus der EP 0 003 468 B1 ist eine als Schiebetür ausgebildete, automatische Türanlage mit zwei verschiebbaren Türflügeln, welche durch eine Antriebseinrichtung bewegbar ist, bekannt. An den Haupt- und Nebenschließkanten der Türflügel sind jeweils Sicherheitseinrichtungen angeordnet, zum Dämpfen von Stößen, welche beim Auftreffen des Türflügels auf ein sich in ihrem Bewegungsbereich befindendes Hindernis entstehen können. Die Sicherheitseinrichtungen weisen jeweils mindestens ein stufenweise stoßenergieverzehrend ausgebildetes Element auf, indem sie jeweils als Gummiprofilleiste ausgebildet sind, welche als Puffer einen Hohlraum aufweisen. Die Gummiprofilleiste ist, da sie völlig frei liegt, einem hohen Beschädigungsrisiko ausgesetzt. Ferner werden Stöße aufgrund der relativ hohen Elastizität der Gummiprofilleiste nur punktuell abgefangen.

Aus der EP 1 087 091 A2 ist ein Gummiprofil, insbesondere als Signalgeber verwendbares Gummihohlprofil bekannt. Ein Bereich des Gummiprofils bildet eine Rastnut, wobei ein Teil der Rastnut aus einem härteren Material als ein übriger Teil hergestellt ist.

Aus der DE 26 44 608 A1 ist eine weitere Sicherheitseinrichtung an Quetsch-, Scher- und Schließkanten bei kraftbetätigten Vorrichtungen bekannt, wobei die Sicherheitseinrichtung einen Signalgeber bildet, welcher eine Verformung der Sicherheitseinrichtung durch ein elektrisches Signal anzeigt.

Der Erfindung liegt die Aufgabe zugrunde, eine gattungsgemäße, automatische Türanlage derart weiterzuentwickeln, dass sie erhöhten Sicherheitsanforderungen genügt.

Die Aufgabe wird durch die Merkmale des Patentanspruchs 1 gelöst. Die Unteransprüche bilden vorteilhafte Ausgestaltungsmöglichkeiten der Erfindung.

Die Sicherheitseinrichtung weist mindestens ein an dem Türflügel oder an einem sonstigen Wandelement befestigbares Halteelement sowie ein relativ gegenüber dem Halteelement bewegbares Abdeckelement auf, welches bewirkt, dass sich eine punktuell auf die Sicherheitseinrichtung ausgeübte Kraft gleichmäßig auf eine größere Länge des jeweiligen Bereiches verteilt und zudem eine Schutz der elastischen Bereiche der Sicherheitseinrichtung vor Beschädigungen darstellt. Zwischen dem Halteelement und dem Abdeckelement sind mindestens zwei Bereiche mit voneinander unterschiedlicher Elastizität und/oder mindestens eine Dämpfungseinrichtung angeordnet.

Damit die Sicherheitseinrichtung nach einem Stoß wieder in ihre Ausgangslage kommt, können die stoßverzehrenden Bereiche eine geringe Restelastizität aufweisen, welche das Rückstellen der Sicherheitseinrichtung in ihre Ausgangslage bewirken kann.

Das Material der Sicherheitseinrichtung kann offenporig ausgebildet sein, d.h. mindestens eine nach außen hin offene Luftkammer aufweisen, wobei die im Ruhezustand darin enthaltene Luft bei einem Stoß durch Kompression der Luftkammer nach außen hin entweicht.

Dies kann beispielsweise durch eine zwischen der Luftkammer und der Außenumgebung vorhandene Ventileinrichtung erfolgen, wobei die Ventileinrichtung eine von der Durchströmungsrichtung und/oder Durchströmungsgeschwindigkeit abhängige Dämpfung aufweisen kann. Beispielsweise kann die Ventileinrichtung beim Strömen der Luft nach außen eine von der Durchströmungsgeschwindigkeit abhängige Dämpfung aufweisen, während die Strömung der Luft in die Luftkammer hinein - zum Rückstellen der Sicherheitseinrichtung in ihre Ausgangslage - ungedämpft erfolgen kann.

Alternativ zu der Ventileinrichtung kann das Material der Sicherheitseinrichtung schaumstoffartig ausgebildet sein, d.h. untereinander und/oder nach außen hin offene Luftkammern aufweisen, wobei durch die Kompression der Sicherheitseinrichtung die Luft aus diesen Luftkammern entweicht. Durch die bei Kompression des Materials entstehende Reibung wird die Stoßenergie in Wärme umgewandelt. Hierbei kann die Struktur des Materials der Sicherheitseinrichtung die zur Rückkehr in die Ausgangslage erforderliche Restelastizität aufweisen.

Es kann alternativ oder zusätzlich auch eine zusätzliche Rückstelleinrichtung vorhanden sein, welche z.B. durch die Bewegung des Türflügels in Gegenrichtung zur Wirkrichtung der Sicherheitseinrichtung, z.B. über eine Mitnehmereinrichtung ansteuerbar sein kann.

Die Sicherheitseinrichtung kann mindestens zwei Bereiche mit voneinander unterschiedlicher Härte und/oder Elastizität aufweisen. Der äußere, d.h. der Schließkante zugewandte Bereich der Sicherheitseinrichtung weist vorteilhafterweise eine gegenüber dem inneren, d.h. dem Türflügel zugewandten Bereich größere Elastizität und/oder geringere Härte auf. Stößt der sich bewegende Türflügel mit seiner Schließkante auf eine Person, so wird zuerst der äußere, relativ weiche Bereich der Sicherheitseinrichtung komprimiert, während der dem Türflügel zugewandte Bereich der Sicherheitseinrichtung noch nicht wirksam sind, d.h. noch nicht bzw. nur geringfügig komprimiert wird. Der erste, äußere Bereich der Sicherheitseinrichtung fängt den Stoß der Schließkante des Flügels also weich ab. Sollte der Stoß durch den ersten Bereich der Sicherheitseinrichtung noch nicht vollständig abgefangen worden sein, wird der weitere Bereich der Sicherheitseinrichtung wirksam, welcher nun ebenfalls komprimiert wird. Die gewählte Anzahl der Bereiche mit voneinander unterschiedlicher Elastizität bzw. Härte hängt von den jeweiligen Anforderungen ab.

Die mindestens zwei Bereiche der Sicherheitseinrichtung können aus voneinander unterschiedlichem Material bestehen. Alternativ kann das für die einzelnen

Bereiche verwendete Material auch homogen sein, wobei dann durch die geometrische Gestaltung der einzelnen Bereiche eine voneinander unterschiedliche, abgestufte Elastizität erreicht werden kann, z.B. durch voneinander unterschiedliche Breiten der einzelnen Bereiche oder durch Kammern und/oder Stege innerhalb der einzelnen Bereiche, welche deren Elastizität beeinflussen.

In mindestens einem Bereich der Sicherheitseinrichtung kann ein gegenüber diesem Bereich unelastischeres Versteifungselement angeordnet sein, welches bewirkt, dass sich eine punktuell auf die Sicherheitseinrichtung ausgeübte Kraft gleichmäßig auf eine größere Länge des jeweiligen Bereiches verteilt.

In mindestens einem Bereich der Sicherheitseinrichtung kann ein Kanal angeordnet sein. Dieser Kanal kann Bestandteil einer Sensoreinrichtung sein, beispielsweise einer Lichtschranke, deren Strahl durch den Kanal verläuft. Beim Auftreffen der Schließkante auf ein Hindernis wird der den Kanal umgebende Bereich der Sicherheitseinrichtung verformt, wodurch auch der sich in diesem Bereich befindende Kanal verformt wird und den Strahlengang der Lichtschranke unterbricht. Die mit dem Kanal zusammenwirkende Sensoreinrichtung kann anstelle der Lichtschranke auch einen Druckwellenschalter aufweisen, welcher eine Druckerhöhung innerhalb des Kanals bei Verformung des äußeren Bereichs der Sicherheitseinrichtung erfasst und ein entsprechendes Signal der Sensoreinrichtung generiert.

In entsprechender Weise kann in mindestens einem Bereich der Sicherheitseinrichtung eine Schalteinrichtung angeordnet sein, welche bei Berührung mindestens eines Bereiches der Sicherheitseinrichtung, z.B. bei der durch das Auftreffen der Schließkante auf ein Hindernis entstehende Verformung dieses umgebenden Bereiches betätigbar ist.

Die Sensoreinrichtung bzw. Schalteinrichtung führt zu einer weiteren Erhöhung der Sicherheit der Türanlage, denn die "passive" Absicherung durch die stoßdämpfende Sicherheitseinrichtung wird durch eine "aktive" Absicherung durch Abbremsen, Stillsetzen oder Reversieren des Türflügels ergänzt.

Das stoßverzehrende Element der Sicherheitseinrichtung kann als Dämpfungseinrichtung ausgebildet sein. Die Dämpfungseinrichtung kann den Bereichen der Sicherheitseinrichtung, welche als elastisch verformbarem Material ausgebildet sind, parallelgeschaltet sein.

Die Sicherheitseinrichtung ist vielseitig anwendbar, z.B. an der Hauptschließkante oder an der Nebenschließkante des Türflügels, welcher z.B. als Schiebeflügel, Falttürflügel, Drehflügel oder Karusselltürflügel sein kann.

Die Sicherheitseinrichtung kann so ausgebildet sein, dass nicht nur parallel zur Bewegungsrichtung der Schließkante erfolgende Stöße, sondern auch schräg dazu erfolgende Stöße abgefangen werden können. Dies ist insbesondere bei sich bewegenden Hindernissen und/oder bei der Anwendung der Sicherheitseinrichtung an Dreh- oder Karusselltürflügeln relevant.

Im Nachfolgenden wird ein Ausführungsbeispiel in der Zeichnung anhand der Figuren näher erläutert.

Dabei zeigen:
- **Fig. 1**: eine erfindungsgemäße automatische, als Schiebetür mit einer Sicherheitseinrichtung ausgebildete Türanlage in Frontansicht;
- **Fig. 2**: eine Horizontalschnittdarstellung der Türanlage aus Fig. 1 entlang Linie A-A;
- **Fig. 3**: eine vergrößerte Schnittdarstellung einer Schließkante eines Türflügels einer automatischen Türanlage mit montierter Sicherheitseinrichtung;
- **Fig. 4**: ein gegenüber Fig. 3 abgewandeltes Ausführungsbeispiel der Sicherheitseinrichtung;
- **Fig. 5**: ein weiteres, gegenüber Fig. 3 und 4 abgewandeltes Ausführungsbeispiel der Sicherheitseinrichtung;
- **Fig. 6**: ein weiteres, gegenüber Fig. 3 bis 5 abgewandeltes Ausführungsbeispiel der Sicherheitseinrichtung;
- **Fig. 7**: eine vergrößerte Schnittdarstellung der Nebenschließkante eines Schiebetürflügels einer automatischen Türanlage mit montierter Sicherheitseinrichtung;
- **Fig. 8**: eine vergrößerte Schnittdarstellung der Hauptschließkante zweier gegenläufiger Schiebetürflügel einer automatischen Türanlage mit montierter Sicherheitseinrichtung;
- **Fig. 9**: eine Darstellung der Schiebetürflügel aus Fig. 8 in geschlossener Position;
- **Fig. 10**: ein weiteres, gegenüber Fig. 7 abgewandeltes Ausführungsbeispiel der Sicherheitseinrichtung;
- **Fig. 11**: ein weiteres, gegenüber Fig. 3 bis 5 und 7 abgewandeltes Ausführungsbeispiel der Sicherheitseinrichtung;
- **Fig. 12**: ein, weiteres gegenüber Fig. 8 abgewandeltes Ausführungsbeispiel der Sicherheitseinrichtung;
- **Fig. 13**: eine Darstellung der Schiebetürflügel aus Fig. 12 in geschlossener Position;
- **Fig. 14**: eine erfindungsgemäße automatische, als Drehtür mit einer Sicherheitseinrichtung ausgebildete Türanlage in Frontansicht;
- **Fig. 15**: eine Horizontalschnittdarstellung der Türanlage aus Fig. 17 entlang Linie D-D;
- **Fig. 16**: einen vergrößerten Ausschnitt (Detail E) aus Fig. 15;
- **Fig. 17**: eine erfindungsgemäße automatische, als Karusselltür mit einer Sicherheitseinrichtung ausgebildete Türanlage in Frontansicht;
- **Fig. 18**: eine Horizontalschnittdarstellung der Türanlage aus Fig. 14 entlang Linie B-B;
- **Fig. 19**: einen vergrößerten Ausschnitt (Detail C) aus Fig. 18.

Die **Fig. 1** zeigt eine automatische Türanlage 1 mit zwei als Schiebeflügel ausgebildeten Türflügeln 3 und zwei Festfeldflügeln 8. Die Schiebeflügel 3 sind durch eine über den Schiebeflügeln 3 und den Festfeldflügeln 8 angeordnete Antriebseinrichtung 2 antreibbar, z.B. angesteuert durch einen (nicht dargestellten) Sensor, der eine sich annähernde und/oder sich im Bereich der Türanlage 1 befindende Person erfasst. Trotz der sensorischen Überwachung des Bereichs der Türanlage 1, insbesondere des Bewegungsbereichs der Türflügel 3, kann es unter Umständen vorkommen, dass eine Person von den Schließkanten der sich bewegenden Türflügel 3 erfasst, d.h. gestoßen und/oder geklemmt wird.

Um diese Gefahr zu eliminieren, sind an den Schließkanten der Türflügel 3 jeweils Sicherheitseinrichtungen 6, 7 vorgesehen, wie es insbesondere aus der **Fig. 2** ersichtlich ist. Die an der Hauptschließkante 4 des Türflügels 3 angeordnete Sicherheitseinrichtung 6 dient der Absicherung der Öffnungsbewegung des Türflügels 3, während die an der Nebenschließkante 5 des Türflügels 3 angeordnete Sicherheitseinrichtung 7 die Schließbewegung des Türflügels 3 schützt.

Die **Fig. 3** bis **6** zeigen jeweils den Bereich einer Schließkante (Hauptschließkante 4 oder Nebenschließkante 5) des Türflügels 3 in vergrößerter Darstellung, mit verschiedenen Ausführungen der Sicherheitseinrichtung 6, 7, welche jeweils an dem schließkantenseitigen Profil 12 des Türflügels 3 montiert ist.

Die in der **Fig. 3** dargestellte Sicherheitseinrichtung 6, 7 ist als trapezförmiges Profil ausgebildet, welches aus drei Bereichen 14, 15, 16 besteht. Der der Schließkante zugewandte Bereich 14 der Sicherheitseinrichtung 6, 7 weist eine gegenüber dem dem Profil 12 des Türflügels 3 zugewandten Bereich 16 größere Elastizität und/oder geringere Härte auf. Der räumlich dazwischenliegende Bereich 15 der Sicherheitseinrichtung 6, 7 liegt auch mit dem Grad seiner Elastizität bzw. Härte dazwischen. Stößt der sich bewegende Türflügel 3 mit seiner Schließkante auf eine Person, so wird zuerst der äußere, relativ weiche Bereich 14 der Sicherheitseinrichtung 6, 7 komprimiert, während die anderen Bereiche 15, 16 der Sicherheitseinrichtung 6, 7 noch nicht wirksam sind, d.h. noch nicht bzw. nur geringfügig komprimiert werden. Der erste Bereich 14 der Sicherheitseinrichtung 6, 7 fängt den Stoß der Schließkante des Flügels 3 also weich ab. Sollte der Stoß durch den ersten Bereich 14 der Sicherheitseinrichtung 6, 7 noch nicht vollständig abgefangen worden sein, wird der zweite, mittlere Bereich 15 der Sicherheitseinrichtung 6, 7 wirksam, welcher nun ebenfalls komprimiert wird. Dasselbe gilt für den dritten, dem Profil 12 des Türflügels 3 zugewandten Bereich 16 der Sicherheitseinrichtung 6, 7, welcher wirksam wird, falls der Stoß durch den zweiten Bereich 15 der Sicherheitseinrichtung 6, 7 noch nicht vollständig abgefangen sein sollte. Es wird also durch die verschiedenen Bereiche 14, 15, 16 der Sicherheitseinrichtung 6, 7 eine mehrstufige Abdämpfung des durch die Schließkante des Flügels 3 bewirkten Stoßes erreicht.

Die Bereiche 14, 15, 16 der Sicherheitseinrichtung 6, 7 sind aus Materialien mit voneinander unterschiedlicher Elastizität ausgebildet, beispielsweise aus verschiedenen Gummi- und/oder Schaumstoffzusammensetzungen. Alternativ kann das für die Bereiche 14, 15, 16 verwendete Material auch homogen sein, wobei dann durch die geometrische Gestaltung der einzelnen Bereiche 14, 15, 16 eine voneinander unterschiedliche, abgestufte Elastizität erreicht werden kann, z.B. durch voneinander unterschiedliche Breiten der einzelnen Bereiche 14, 15, 16 oder durch Kammern und/oder Stege innerhalb der einzelnen Bereiche, welche deren Elastizität beeinflussen.

Die Bereiche 14, 15, 16 der Sicherheitseinrichtung 6, 7 sind als elastisch verformbarem Material ausgebildet. Alternativ oder zusätzlich kann es vorgesehen sein, dass das Material der einzelnen Bereiche 14, 15, 16 eine stoßverzehrende Eigenschaft aufweist, d.h. dass die Stoßenergie in Wärme umgewandelt wird.

Abweichend von der dargestellten Ausführung mit drei unterschiedlichen Bereichen 14, 15, 16 kann die Sicherheitseinrichtung auch nur zwei unterschiedliche Bereiche oder mehr als drei unterschiedliche Bereiche aufweisen.

Das in der **Fig. 4** dargestellte Ausführungsbeispiel der Sicherheitseinrichtung 6, 7 unterscheidet sich von dem vorangehend beschriebenen dadurch, dass in den einzelnen Bereichen 14, 15, 16 der Sicherheitseinrichtung 6, 7 jeweils Versteifungselemente 17 eingebettet sind. Die Versteifungselemente 17 weisen eine gegenüber dem umgebenden Bereich jeweils geringere Elastizität auf und bewirken, dass sich eine punktuell auf die Sicherheitseinrichtung 6, 7 ausgeübte Kraft gleichmäßig auf eine größere Länge des jeweiligen Bereiches 14, 15, 16 verteilt.

Das in der **Fig. 5** dargestellte Ausführungsbeispiel der Sicherheitseinrichtung 6, 7 unterscheidet sich von den vorangehend beschriebenen dadurch, dass in dem äußeren Bereich 14 der Sicherheitseinrichtung 6, 7 ein Kanal 18 eingebettet ist. Dieser Kanal 18 ist Bestandteil einer Sensoreinrichtung, beispielsweise einer Lichtschranke, deren Strahl durch den Kanal 18 verläuft. Beim Auftreffen der Schließkante auf ein Hindernis wird der äußere Bereich 14 der Sicherheitseinrichtung 6, 7 zuerst verformt, wodurch auch der sich in diesem Bereich 14 befindende Kanal 18 verformt wird und den Strahlengang der Lichtschranke unterbricht. Es wird dadurch ein Signal der Sensoreinrichtung generiert, welches zu einem Abbremsen, Stillsetzen oder Reversieren des Türflügels 3 durch die Antriebseinrichtung 2 führen kann.

Alternativ oder zusätzlich kann der Kanal 18 auch in den anderen Bereichen 15, 16 der Sicherheitseinrichtung 6, 7 angeordnet werden. Die Anordnung des Kanals 18 in einem der "hinteren", d.h. weniger elastischen Bereiche 15, 16 kann vorteilhaft sein, wenn die Sensoreinrichtung erst bei "härteren" Stößen, bei denen auch die hinteren Bereiche 15, 16 verformt werden, wirksam werden soll.

Das in der **Fig. 6** dargestellte Ausführungsbeispiel der Sicherheitseinrichtung 6, 7 unterscheidet sich von den vorangehend beschriebenen dadurch, dass in dem äußeren Bereich 14 der Sicherheitseinrichtung 6, 7 eine Schalteinrichtung 19 eingebettet ist, welche Bestandteil einer Sensoreinrichtung ist. Beim Auftreffen der Schließkante auf ein Hindernis wird der äußere Bereich 14 der Sicherheitseinrichtung 6, 7 zuerst verformt, wodurch die elektrischen Kontakte der Schalteinrichtung 19 miteinander in Berührung kommen und ein entsprechendes Signal der Sensoreinrichtung generieren. Alternativ oder zusätzlich kann die Schalteinrichtung 19 auch in den anderen Bereichen 15, 16 der Sicherheitseinrichtung 6, 7 angeordnet werden.

Die in den **Fig. 4** bis **6** dargestellten Versteifungselemente 17, Kanäle 18 und Schalteinrichtungen 19 können (hier nicht dargestellt) auch kombiniert in einer Sicherheitseinrichtung 6, 7 angeordnet werden.

Die **Fig. 7** zeigt eine in vergrößerter Schnittdarstellung die Nebenschließkante 5 eines Türflügels 3 einer automatischen Schiebetüranlage mit montierter Sicherheitseinrichtung 7. Die Sicherheitseinrichtung 7 ist an der Nebenschließkante 5 des Türflügels 3 angeordnet und mit ihren drei Bereichen 14, 15, 16 aufgebaut, wie es in der **Fig. 3** beschrieben ist. An dem "inneren" Bereich ist eine Leiste 20 angeformt, welche zum Festfeldflügel 8 gerichtet ist und als Fingereinzugsschutz dient, indem der Abstand zwischen der Leiste 20 und der Oberfläche des Festfeldflügels 8 so gering ist, dass ein Finger nicht zwischen dem Festfeldflügel 8 und der Nebenschließkante 5 des Türflügels 3 eingezogen werden kann.

Die **Fig. 8** zeigt eine in vergrößerter Schnittdarstellung die Hauptschließkante 4 zweier gegenläufiger Türflügel 3 einer automatischen Schiebetüranlage mit montierter Sicherheitseinrichtung 6. Die Sicherheitseinrichtung 6 ist jeweils an den Hauptschließkanten 5 der Türflügel 3 angeordnet und mit ihren drei Bereichen 14, 15, 16 aufgebaut, wie es in der **Fig. 3** beschrieben ist. Die stirnseitigen Flächen der "äußeren" Bereiche der Sicherheitseinrichtungen 6 sind so geformt, dass die Sicherheitseinrichtungen 6 bei geschlossenen Türflügeln 3 ineinandergreifen. Hierzu weist die eine Sicherheitseinrichtung 6 mindestens einen Fortsatz 21 auf, welcher in mindestens eine komplementäre Einschnürung 22 der anderen Sicherheitseinrichtungen 6 eingreifen kann.

Bei geschlossenen Türflügeln 3 können die Sicherheitseinrichtungen 6 jeweils leicht komprimiert sein, wie es in der **Fig. 9** dargestellt ist. Hierdurch wird sowohl eine gute Abdichtung als auch ein Schutz vor Durchgreifen erreicht.

Die **Fig. 10** zeigt eine in vergrößerter Schnittdarstellung die Nebenschließkante 5 eines Türflügels 3 einer automatischen Schiebetüranlage mit einer montierten, von den vorangehend beschriebenen Sicherheitseinrichtungen abweichend ausgebildeten Sicherheitseinrichtung 7. Die stoßverzehrenden Bereiche 14, 15, 16 der Sicherheitseinrichtung 7 sind auf einem Halteelement 23 angeordnet, welches an dem nebenschließkantenseitigen Profil 12 des Türflügels 3 montiert ist, und werden von einem Abdeckprofil 24 überdeckt, welches gegenüber dem Halteelement 23 beweglich ist. Beim Auftreffen der Nebenschließkante 5 des sich bewegenden Türflügels 3 auf ein Hindernis werden die Bereiche 14, 15, 16 der Sicherheitseinrichtung 7 durch das sich verschiebende Abdeckprofil 24 nacheinander komprimiert. Wie es bei dem Ausführungsbeispiel gemäß **Fig. 3** beschrieben wurde, können die Bereiche 14, 15, 16 der Sicherheitseinrichtung 7 aus Materialien mit voneinander unterschiedlicher Elastizität ausgebildet sein und/oder stoßverzehrende Eigenschaft aufweisen. Das Abdeckprofil 24 weist eine gegenüber den darunterliegenden Bereichen 14, 15, 17 geringere Elastizität auf und bewirkt, dass sich eine punktuell auf die Sicherheitseinrichtung 7 ausgeübte Kraft gleichmäßig auf eine größere Länge der darunterliegenden Bereiche 14, 15, 16 verteilt. An dem Abdeckprofil 24 ist - wie bei dem Ausführungsbeispiel gemäß **Fig. 7** - dem Festfeldflügel 8 zugewandt eine Leiste 20 als Fingereinzugsschutz angeformt.

Das in der **Fig. 11** dargestellte Ausführungsbeispiel der Sicherheitseinrichtung 6, 7 unterscheidet sich von dem vorangehend beschriebenen dadurch, dass anstelle der unterschiedlich elastischen Bereiche 14, 15, 16 eine Dämpfungseinrichtung 25 unter dem Abdeckprofil 24 angeordnet ist. Die Dämpfungseinrichtung 25 kann elastisch und/oder stoßverzehrend ausgebildet sein, wobei sie eine geringe Restelastizität aufweisen kann, welche das Rückstellen der Sicherheitseinrichtung 6, 7 in ihre Ausgangslage bewirken kann. Es kann alternativ oder zusätzlich auch eine zusätzliche Rückstelleinrichtung vorhanden sein, welche z.B. durch die Bewegung des Türflügels 3 in Gegenrichtung zur Wirkrichtung der Sicherheitseinrichtung 6, 7 ansteuerbar ist. Wie es zu den Ausführungsbeispielen gemäß **Fig. 5** und **6** beschrieben wurde, können Sensoreinrichtungen, z.B. Schalteinrichtungen (hier nicht dargestellt) mit der Bewegung des Abdeckprofils 24 gekoppelt werden, um zusätzlich eine "aktive" Eigenschaft der Sicherheitseinrichtung 6, 7 zu erreichen.

Die **Fig. 12** zeigt eine in vergrößerter Schnittdarstellung die Hauptschließkante 4 zweier gegenläufiger Türflügel 3 einer automatischen Schiebetüranlage mit montierter Sicherheitseinrichtung 6, welche mit den die Bereiche 14, 15, 16 überdeckenden Abdeckprofilen 24 ausgebildet ist, wie es zu dem Ausführungsbeispiel gemäß **Fig. 10** beschrieben wurde. Die bei geschlossenen Türflügeln 3 aneinanderstoßenden Abdeckprofile 24 weisen komplementäre Fortsätze 21 und Einschnürungen 22 auf, welche bei geschlossenen Türflügeln 3 ineinandergreifen können und so eine Abdichtung sowie einen Duschgriffsschutz gewährleisten. Bei geschlossenen Türflügeln 3 können die Bereiche 14, 15, 16 leicht komprimiert sein, wie es in der **Fig. 13** dargestellt ist.

Als weiteres Anwendungsgebiet der Sicherheitseinrichtung ist in den **Fig. 14** bis **16** eine automatische Türanlage 1 mit einem als Drehflügel ausgebildeten Türflügel 3dargestellt. Der Türflügel 3 ist über einen Gleitarm 31 und eine Gleitschiene 32 von einer ortsfest angeordneten Antriebseinrichtung 2 antreibbar, z.B. angesteuert durch einen (nicht dargestellten) Sensor, der eine sich annähernde und/oder sich im Bereich der Türanlage 1 befindende Person erfasst. Trotz der sensorischen Überwachung des Bereichs der Türanlage 1, insbesondere des Bewegungsbereichs der Türflügel 3, kann es unter Umständen vorkommen, dass eine Person von den Schließkanten der sich bewegenden Türflügel 3 erfasst, d.h. gestoßen und/oder geklemmt wird.

Um diese Gefahr zu eliminieren, sind an der Hauptschließkante 4 des Türflügels 3 Sicherheitseinrichtungen 34, 35 vorgesehen, wie es insbesondere aus der **Fig. 15** ersichtlich ist. Die an der Bandseite des Türflügels 3 angeordnete Sicherheitseinrichtung 35 dient der Absicherung der Öffnungsbewegung des Türflügels 3, während die an der Bandgegenseite des Türflügels 3 angeordnete Sicherheitseinrichtung 34 die Schließbewegung des Türflügels 3 schützt. Zur zusätzlichen Absicherung der Schließbewegung des Türflügels 3 ist eine weitere Sicherheitseinrichtung 36 an der Zarge 31 benachbart zur Hauptschließkante 4 des Türflügels 3 angeordnet; diese Sicherheitseinrichtung 36 wird beim Einklemmen eines Hindernisses zwischen der Zarge 31 und der Hauptschließkante 4 des sich schließenden Türflügels 3 wirksam.

Die Sicherheitseinrichtungen 34, 35, 36 sind (analog dem Ausführungsbeispiel gemäß **Fig. 3**) jeweils als trapezförmiges Profil, bestehend jeweils aus den drei voneinander unterschiedlichen Bereichen 14, 15, 16, ausgebildet, wie es in der **Fig. 16** dargestellt ist. Es können außerdem (hier nicht dargestellte) Versteifungselemente 17 (siehe **Fig. 4**) und/oder Kanäle 18 (siehe **Fig. 5**) und/oder Schalteinrichtungen 19 (siehe **Fig. 6**) in den Bereichen 14, 15, 16 der Sicherheitseinrichtungen 34, 35, 36 eingebettet sein. Auch abweichende (hier nicht dargestellte) Ausführungen der Sicherheitseinrichtungen 34, 35, 36 mit Abdeckkappe 24 (siehe **Fig. 10**) und/oder Dämpfereinrichtung 25 (siehe **Fig. 11**) sind möglich.

Als weiteres Anwendungsgebiet der Sicherheitseinrichtung ist in den **Fig. 17** bis **19** eine automatische Türanlage 1 mit vier als Karusselltürflügel ausgebildeten Türflügeln 3 dargestellt. Die Türflügel 3 rotieren, antreibbar in einer Drehrichtung 29 über eine deckenseitige Antriebseinrichtung 2, innerhalb eines durch Trommelwände 27 begrenzten Durchgangsbereiches. Die Ansteuerung der Drehbewegung kann durch einen (nicht dargestellten) Sensor erfolgen, der eine sich annähernde und/oder sich im Bereich der Türanlage 1 befindende Person erfasst, oder die Türflügel 3 können auch permanent angetrieben werden. Trotz der sensorischen Überwachung des Bereichs der Türanlage 1, insbesondere des Bewegungsbereichs der Türflügel 3, kann es unter Umständen vorkommen, dass eine Person von den Schließkanten der sich bewegenden Türflügel 3 erfasst, d.h. gestoßen und/oder geklemmt wird.

Um diese Gefahr zu eliminieren, sind an den Hauptschließkanten 4 der Türflügel 3 jeweils Sicherheitseinrichtungen 6 vorgesehen, wie es insbesondere aus der **Fig. 18** ersichtlich ist. Zur zusätzlichen Absicherung der Drehbewegung der Türflügel 3 sind weitere Sicherheitseinrichtungen 28 an den Randpfosten der Trommelwände 27 angeordnet.

Hinsichtlich ihrer drei voneinander unterschiedlich ausgebildeten Bereiche 14, 15, 16 entsprechen die Sicherheitseinrichtungen 6, 28 jeweils prinzipiell der in dem Ausführungsbeispiel gemäß **Fig. 3** bereits beschriebenen Sicherheitseinrichtung, wie es aus der **Fig. 19** ersichtlich ist. Die am Türflügel 3 angeordnete Sicherheitseinrichtung 6 ist mit Ihren Bereichen 14, 15, 16 schräg zur Bewegungsrichtung 29 der Hauptschließkante 4 des Türflügels 3 angeordnet, so dass bei der Einklemmung eines Hindernisses zwischen der Hauptschließkante 4 und dem Randpfosten der Trommelwand 27 eine optimales Zusammenwirken mit der trommelwandseitigen Sicherheitseinrichtung 28 erreicht wird. Entsprechend dem Ausführungsbeispiel gemäß **Fig. 5** sind in den äußeren Bereichen der Sicherheitseinrichtungen 6, 28 jeweils Kanäle angeordnet, welche mit Sensoreinrichtungen zur Erkennung des Erfassens eines Hindernisses zusammenwirken können. Es können außerdem (hier nicht dargestellte) Versteifungselemente 17 (siehe **Fig. 4**) und/oder Schalteinrichtungen 19 (siehe **Fig. 6**) in den Bereichen 14, 15, 16 der Sicherheitseinrichtungen 6, 28 eingebettet sein. Auch abweichende (hier nicht dargestellte) Ausführungen der Sicherheitseinrichtungen 6, 28 mit Abdeckkappe 24 (siehe **Fig. 10**) und/oder Dämpfereinrichtung 25 (siehe **Fig. 11**) sind möglich.

### Liste der Referenzzeichen

- 1: Türanlage
- 2: Antriebseinrichtung
- 3: Türflügel
- 4: Hauptschließkante
- 5: Nebenschließkante
- 6: Sicherheitseinrichtung
- 7: Sicherheitseinrichtung
- 8: Festfeldflügel
- 9: Pfosten
- 10: Pfosten
- 11: Scheibe
- 12: Profil
- 13: Einlage
- 14: Bereich
- 15: Bereich
- 16: Bereich
- 17: Versteifungselement
- 18: Kanal
- 19: Schalteinrichtung
- 20: Leiste
- 21: Fortsatz
- 22: Einschnürung
- 23: Halteelement
- 24: Abdeckelement
- 25: Dämpfungseinrichtung
- 26: Sicherheitseinrichtung
- 27: Trommelwand
- 28: Sicherheitseinrichtung
- 29: Drehrichtung
- 30: Bürste
- 31: Zarge
- 32: Gleitarm
- 33: Gleitschiene
- 34: Sicherheitseinrichtung
- 35: Sicherheitseinrichtung
- 36: Sicherheitseinrichtung

## Patentansprüche

1. Automatische Türanlage (1) mit mindestens einem Türflügel (3), welcher durch eine Antriebseinrichtung (2) bewegbar ist,
mit einer Sicherheitseinrichtung (6, 7, 26, 28, 34, 35, 36) zum Dämpfen von Stößen, welche beim Auftreffen des Türflügels (3) auf ein sich in seinem Bewegungsbereich befindendes Hindernis entstehen,
wobei die Sicherheitseinrichtung (6, 7, 26, 28, 34, 35, 36) mindestens ein stufenweise stoßenergieverzehrend ausgebildetes Element aufweist,
**dadurch gekennzeichnet,**
**dass** die Sicherheitseinrichtung (6, 7, 26, 28, 34, 35, 36) mindestens ein an dem Türflügel (3) oder an einem sonstigen Wandelement befestigbares Halteelement (23) sowie ein relativ gegenüber dem Halteelement (23) bewegbares Abdeckelement (24) aufweist,
wobei zwischen dem Halteelement (23) und dem Abdeckelement (24) mindestens zwei Bereiche (14, 15, 16) mit voneinander unterschiedlicher Elastizität und/oder Härte und/oder mindestens eine Dämpfungseinrichtung (25) angeordnet ist bzw. sind.

2. Automatische Türanlage nach Anspruch 1,
**dadurch gekennzeichnet, dass** das stoßverzehrende Element der Sicherheitseinrichtung (6, 7, 26, 28, 34, 35, 36) eine Restelastizität zur Erreichung der Ausgangslage der Sicherheitseinrichtung (6, 7, 26, 28, 34, 35, 36) nach einem Stoß aufweist.

3. Automatische Türanlage nach Anspruch 1,
**dadurch gekennzeichnet, dass** das stoßverzehrende Element der Sicherheitseinrichtung (6, 7, 26, 28, 34, 35, 36) eine Rückstelleinrichtung zur Erreichung der Ausgangslage der Sicherheitseinrichtung (6, 7, 26, 28, 34, 35, 36) nach einem Stoß aufweist.

4. Automatische Türanlage nach Anspruch 1,
**dadurch gekennzeichnet, dass** die Sicherheitseinrichtung (6, 7, 26, 28, 34, 35, 36) mindestens zwei Bereiche (14, 15,16) mit voneinander unterschiedlicher Härte aufweist.

5. Automatische Türanlage nach Anspruch 1,
**dadurch gekennzeichnet, dass** die Sicherheitseinrichtung (6, 7, 26, 28, 34, 35, 36) mindestens zwei Bereiche (14, 15,16) mit voneinander unterschiedlicher Elastizität aufweist.

6. Automatische Türanlage nach Anspruch 4 oder 5,
**dadurch gekennzeichnet, dass** der der Schließkante des Türflügels (3) zugewandte, äußere Bereich (14) der Sicherheitseinrichtung (6, 7, 26, 28, 34, 35, 36) eine größere Elastizität und/oder geringere Härte aufweist als der dem Türflügel (3) zugewandte, innere Bereich (16) der Sicherheitseinrichtung (6, 7, 26, 28, 34, 35, 36).

7. Automatische Türanlage nach Anspruch 1,
**dadurch gekennzeichnet, dass** mindestens zwei Bereiche (14, 15, 16) der Sicherheitseinrichtung (6, 7, 26, 28, 34, 35, 36) aus voneinander unterschiedlichem Material bestehen.

8. Automatische Türanlage nach Anspruch 1,
**dadurch gekennzeichnet, dass** in mindestens einem Bereich (14, 15, 16) der Sicherheitseinrichtung (6, 7, 26, 28, 34, 35, 36) ein gegenüber diesem Bereich (14, 15, 16) unelastischeres bzw. härteres Versteifungselement (17) angeordnet ist.

9. Automatische Türanlage nach Anspruch 1,
**dadurch gekennzeichnet, dass** in mindestens einem Bereich (14, 15, 16) der Sicherheitseinrichtung (6, 7, 26, 28, 34, 35, 36) ein Kanal (18) angeordnet ist.

10. Automatische Türanlage nach Anspruch 1,
**dadurch gekennzeichnet, dass** in mindestens einem Bereich (14, 15, 16) der Sicherheitseinrichtung (6, 7, 26, 28, 34, 35, 36) eine Schalteinrichtung (19) angeordnet ist.

11. Automatische Türanlage nach Anspruch 10,
**dadurch gekennzeichnet, dass** die Schalteinrichtung (19) durch Berührung mindestens eines Bereiches (14, 15, 16) der Sicherheitseinrichtung (6, 7, 26, 28, 34, 35, 36) betätigbar ist.

12. Automatische Türanlage nach Anspruch 10,
**dadurch gekennzeichnet, dass** die Schalteinrichtung (19) durch Verformung mindestens eines Bereiches (14, 15, 16) der Sicherheitseinrichtung (6, 7, 26, 28, 34, 35, 36) betätigbar ist.

13. Automatische Türanlage nach Anspruch 1,
**dadurch gekennzeichnet, dass** das stoßverzehrende Element der Sicherheitseinrichtung (6, 7, 26, 28, 34, 35, 36) als Dämpfungseinrichtung (25) ausgebildet ist.

14. Automatische Türanlage nach Anspruch 1,
**dadurch gekennzeichnet, dass** mindestens eine Rückstelleinrichtung vorhanden ist, welche durch die Bewegung des Türflügels (3) in Gegenrichtung zur Wirkrichtung der Sicherheitseinrichtung (6, 7, 26, 28, 34, 35, 36) ansteuerbar ist.

15. Automatische Türanlage nach Anspruch 1,
**dadurch gekennzeichnet, dass** die Sicherheitseinrichtung (6, 7, 26, 28, 34, 35, 36) an der Hauptschließkante (4) des Türflügels (3) angeordnet ist.

16. Automatische Türanlage nach Anspruch 1,
**dadurch gekennzeichnet, dass** die Sicherheitseinrichtung (6, 7, 26, 28, 34, 35, 36) an der Nebenschließkante (5) des Türflügels (3) angeordnet ist.

17. Automatische Türanlage nach Anspruch 1,
**dadurch gekennzeichnet, dass** die Sicherheitseinrichtung (6, 7, 26, 28, 34, 35, 36) sowohl parallel zur Bewegungsrichtung der Schließkante des Türflügels (3) als auch schräg dazu wirksam ist.

## Claims

1. Automatic door system (1) with at least one door leaf (3) which can be moved by a drive device (2) comprising a safety device (6, 7, 26, 28, 34, 35, 36) for damping impacts which occur when the door leaf (3) strikes an obstacle situated in its movement region, wherein the safety device (6, 7, 26, 28, 34, 35, 36) comprises at least one element designed to absorb impact energy gradually, **characterized in that** the safety device (6, 7, 26, 28, 34, 35, 36) comprises at least one holding element (23) which can be fastened to the door leaf (3) or to another wall element and also a covering element (24) which can be moved relative to the holding element (23), wherein at least two regions (14, 15, 16) of different elasticity and/or hardness and/or at least one damping device (25) is or are arranged between the holding element (23) and the covering element (24).

2. Automatic door system according to Claim 1, **characterized in that** the impact-absorbing element of the safety device (6, 7, 26, 28, 34, 35, 36) has a residual elasticity in order to reach the initial position of the safety device (6, 7, 26, 28, 34, 35, 36) after an impact.

3. Automatic door system according to Claim 1, **characterized in that** the impact-absorbing element of the safety device (6, 7, 26, 28, 34, 35, 36) comprises a resetting device for reaching the initial position of the safety device (6, 7, 26, 28, 34, 35, 36) after an impact.

4. Automatic door system according to Claim 1, **characterized in that** the safety device (6, 7, 26, 28, 34, 35, 36) comprises at least two regions (14, 15, 16) of different hardness.

5. Automatic door system according to Claim 1, **characterized in that** the safety device (6, 7, 26, 28, 34, 35, 36) comprises at least two regions (14, 15, 16) of different elasticity.

6. Automatic door system according to Claim 4 or 5, **characterized in that** the outer region (14) of the safety device (6, 7, 26, 28, 34, 35, 36) that faces the closing edge of the door leaf (3) has a greater elasticity and/or lesser hardness than the inner region (16) of the safety device (6, 7, 26, 28, 34, 35, 36) that faces the door leaf (3).

7. Automatic door system according to Claim 1, **characterized in that** at least two regions (14, 15, 16) of the safety device (6, 7, 26, 28, 34, 35, 36) consist of different material.

8. Automatic door system according to Claim 1, **characterized in that** there is arranged in at least one region (14, 15, 16) of the safety device (6, 7, 26, 28, 34, 35, 36) a reinforcing element (17) which is less elastic or harder than this region (14, 15, 16).

9. Automatic door system according to Claim 1, **characterized in that** a channel (18) is arranged in at least one region (14, 15, 16) of the safety device (6, 7, 26, 28, 34, 35, 36).

10. Automatic door system according to Claim 1, **characterized in that** a switching device (19) is arranged in at least one region (14, 15, 16) of the safety device (6, 7, 26, 28, 34, 35, 36).

11. Automatic door system according to Claim 10, **characterized in that** the switching device (19) can be actuated by touching at least one region (14, 15, 16) of the safety device (6, 7, 26, 28, 34, 35, 36).

12. Automatic door system according to Claim 10, **characterized in that** the switching device (19) can be actuated by deforming at least one region (14, 15, 16) of the safety device (6, 7, 26, 28, 34, 35, 36).

13. Automatic door system according to Claim 1, **characterized in that** the impact-absorbing element of the safety device (6, 7, 26, 28, 34, 35, 36) is designed as a damping device (25).

14. Automatic door system according to Claim 1, **characterized in that** at least one resetting device is present which can be activated by the movement of the door leaf (3) in the opposite direction to the effective direction of the safety device (6, 7, 26, 28, 34, 35, 36).

15. Automatic door system according to Claim 1, **characterized in that** the safety device (6, 7, 26, 28, 34, 35, 36) is arranged on the main closing edge (4) of the door leaf (3).

16. Automatic door system according to Claim 1, **characterized in that** the safety device (6, 7, 26, 28, 34, 35, 36) is arranged on the secondary closing edge (5) of the door leaf (3).

17. Automatic door system according to claim 1, **characterized in that** the safety device (6, 7, 26, 28, 34, 35, 36) is effective both parallel to the direction of movement of the closing edge of the door leaf (3) and obliquely with respect thereto.

## Revendications

1. Installation de porte automatique (1) avec au moins un vantail de porte (3), qui est déplaçable au moyen d'un dispositif d'entraînement (2),
avec un dispositif de sécurité (6, 7, 26, 28, 34, 35, 36) pour amortir des chocs, qui se produisent lorsque le vantail de porte (3) vient heurter un obstacle se trouvant dans sa trajectoire,
dans laquelle le dispositif de sécurité (6, 7, 26, 28, 34, 35, 36) présente au moins un élément conçu pour absorber l'énergie des chocs de manière progressive,
**caractérisée en ce que**
le dispositif de sécurité (6, 7, 26, 28, 34, 35, 36) présente au moins un élément de retenue (23) pouvant être fixé au vantail de porte (3) ou à un autre élément de paroi ainsi qu'un élément de recouvrement (24) mobile par rapport à l'élément de retenue (23),
dans laquelle au moins deux zones (14, 15, 16) présentant une élasticité et/ou une dureté et/ou au moins un dispositif d'amortissement (25) différents/ différentes l'un(e) de l'autre est/sont disposée(s) entre l'élément de retenue (23) et l'élément de recouvrement (24).

2. Installation de porte automatique selon la revendication 1, **caractérisée en ce que** l'élément absorbant les chocs du dispositif de sécurité (6, 7, 26, 28, 34, 35, 36) présente une élasticité résiduelle pour atteindre la position initiale du dispositif de sécurité (6, 7, 26, 28, 34, 35, 36) après un choc.

3. Installation de porte automatique selon la revendication 1, **caractérisée en ce que** l'élément absorbant les chocs du dispositif de sécurité (6, 7, 26, 28, 34, 35, 36) comporte un dispositif de rappel pour atteindre la position initiale du dispositif de sécurité (6, 7, 26, 28, 34, 35, 36) après un choc.

4. Installation de porte automatique selon la revendication 1, **caractérisée en ce que** le dispositif de sécurité (6, 7, 26, 28, 34, 35, 36) présente au moins deux zones (14, 15, 16) de dureté différente l'une de l'autre.

5. Installation de porte automatique selon la revendication 1, **caractérisée en ce que** le dispositif de sécurité (6, 7, 26, 28, 34, 35, 36) présente au moins deux zones (14, 15, 16) d'élasticité différente l'une de l'autre.

6. Installation de porte automatique selon la revendication 4 ou 5, **caractérisée en ce que** la zone extérieure (14), tournée vers le bord de fermeture du vantail de porte (3), du dispositif de sécurité (6, 7, 26, 28, 34, 35, 36) présente une élasticité plus élevée et/ou une dureté plus faible que la zone intérieure (16), tournée vers le vantail de porte (3), du dispositif de sécurité (6, 7, 26, 28, 34, 35, 36).

7. Installation de porte automatique selon la revendication 1, **caractérisée en ce qu'**au moins deux zones (14, 15, 16) du dispositif de sécurité (6, 7, 26, 28, 34, 35, 36) se composent d'un matériau différent l'une de l'autre.

8. Installation de porte automatique selon la revendication 1, **caractérisée en ce que**, dans au moins une zone (14, 15, 16) du dispositif de sécurité, est disposé un élément de renforcement (17) moins élastique ou plus dur que cette zone (14, 15, 16).

9. Installation de porte automatique selon la revendication 1, **caractérisée en ce qu'**un canal (18) est disposé dans au moins une zone (14, 15, 16) du dispositif de sécurité (6, 7, 26, 28, 34, 35, 36).

10. Installation de porte automatique selon la revendication 1, **caractérisée en ce qu'**un dispositif de commutation (19) est disposé dans au moins une zone (14, 15, 16) du dispositif de sécurité (6, 7, 26, 28, 34, 35, 36).

11. Installation de porte automatique selon la revendication 10, **caractérisée en ce que** le dispositif de commutation (19) peut être actionné par contact d'au moins une zone (14, 15, 16) du dispositif de sécurité (6, 7, 26, 28, 34, 35, 36).

12. Installation de porte automatique selon la revendication 10, **caractérisée en ce que** le dispositif de commutation (19) peut être actionné par déformation d'au moins une zone (14, 15, 16) du dispositif de sécurité (6, 7, 26, 28, 34, 35, 36).

13. Installation de porte automatique selon la revendication 1, **caractérisée en ce que** l'élément absorbant les chocs du dispositif de sécurité (6, 7, 26, 28, 34, 35, 36) est réalisé sous la forme d'un dispositif d'amortissement (25).

14. Installation de porte automatique selon la revendication 1, **caractérisée en ce qu'**il se trouve au moins un dispositif de rappel, qui peut être commandé par le mouvement du vantail de porte (3) dans la direction opposée à la direction active du dispositif de sécurité (6, 7, 26, 28, 34, 35, 36).

15. Installation de porte automatique selon la revendication 1, **caractérisée en ce que** le dispositif de sécurité (6, 7, 26, 28, 34, 35, 36) est disposé sur le bord de fermeture principal (4) du vantail de porte (3).

16. Installation de porte automatique selon la revendication 1, **caractérisée en ce que** le dispositif de sécurité (6, 7, 26, 28, 34, 35, 36) est disposé sur le bord de fermeture secondaire (5) du vantail de porte (3).

17. Installation de porte automatique selon la revendication 1, **caractérisée en ce que** le dispositif de sécurité (6, 7, 26, 28, 34, 35, 36) est actif aussi bien parallèlement à la direction du mouvement du bord de fermeture du vantail de porte (3) qu'en oblique par rapport à celle-ci.
